# EUROPÄISCHE PATENTSCHRIFT

(11) **EP 1 737 091 B1**
(45) Veröffentlichungstag und Bekanntmachung des Hinweises auf die Patenterteilung: **25.07.2007**
(21) Anmeldenummer: 06009455.4
(22) Anmeldetag: 08.05.2006
(51) Int. Cl.: H01T 1/12, H01C 7/12

(54) **Überspannungsableiter, umfassend ein schienenmontierbares Basisteil mit elektrischer Anschlussklemmen sowie ein auswechselbares Einsteckteil**
Overvoltage arrester, comprising a rail mountable basis part with electric connection pins as well as an exchangeable insert part
Dérivateur de surtensions, comprenant un élément de base pouvant être monté sur un rail et pourvu de broches de connexion électrique ainsi que d' un module enfichable

(30) Priorität: 18.05.2005 DE 202005007771 U; 10.06.2005 DE 202005009123 U
(43) Veröffentlichungstag der Anmeldung: 27.12.2006
(73) Patentinhaber: DEHN + SÖHNE GMBH + CO KG, D-92318 Neumarkt/Opf (DE)
(72) Erfinder: Zahlmann, Peter, Dr.Ing., 92318 Neumarkt (DE)
(74) Vertreter: Meissner, Bolte & Partner

(56) Entgegenhaltungen:
- EP-A- 0 845 843
- EP-A- 0 867 896
- EP-B- 0 755 582
- DE-A1- 3 908 236
- DE-A1- 10 134 752

## Beschreibung

Die Erfindung betrifft einen Überspannungsableiter, umfassend ein schienenmontierbares Basisteil mit elektrischen Anschlußklemmen sowie ein auswechselbares Einsteckteil mit mindestens einem Schutzelement und einer Fehlererkennungseinheit, welche mit einer Defektanzeige in Wirkverbindung steht, wobei die Defektanzeige ein Fenster im Gehäuse des Einsteckteils und ein optisches Anzeigeelement umfaßt, gemäß Oberbegriff des Anspruchs 1.

Aus der EP 0 845 843 B1 ist ein Überspannungsschutzelement, insbesondere ausgebildet als Schutzvorrichtung für Telekommunikationsleitungen, vorbekannt. Diese bekannte Schutzvorrichtung besitzt eine Ausfallanzeige, die es erlaubt, das Überschreiten einer Belastungsgrenze darzustellen, und zwar auch dann, wenn eine sonstige elektrische Störung im zu überwachenden System vorliegt. Hierfür ist ein Varistor als Überspannungsableiter mit Hilfe einer elastischen Feder, die unter Spannung gehalten wird, kontaktiert, wobei eine Sicherungsmembran aus einem thermoplastischen Material vorhanden ist, welches die elastische Feder unter Spannung hält und das diese Feder dann freigibt, wenn der Varistor eine vorgegebene Temperatur erreicht. Konkret ist die elastische Feder mit einem ersten Ende an einem Gehäuse befestigt und mit ihrem zweiten Ende durch die Sicherungsmembran gehalten, wobei die Sicherungsmembran eine Zugkraft ausübt. Die elastische Feder ist so ausgelegt, daß Vorrichtungen zum Anzeigen der Zerstörung des Überspannungsableiters aktiviert werden, wenn diese durch die Sicherungsmembran freigegeben wird. Die elastische Feder kann ausgestaltend aus einem elektrisch leitfähigen Material hergestellt werden und gegenüber den elektrischen Kontakten des Überspannungsableiters angeordnet werden, so daß sich der Zustand der Verbindung dann verändert, wenn ein thermisch bedingtes Schmelzen der Sicherungsmembran erfolgt und hiernach die Kontaktverbindung geöffnet wird. Mit Hilfe des vorbekannten Anzeigeteils wird also sichergestellt, daß ein vollständiger Funktionsausfall des jeweiligen Überspannungsschutzelements optisch erkennbar ist. Möglicherweise bereits vorliegende Belastungen, die allerdings noch nicht zu einem kompletten Ausfall des Überspannungsableiters führten, sind nicht erkennbar, so daß bei einer routinemäßigen Kontrolle von z.B. in einem Hausanschlußkasten vorgesehenen Ableitern ein vorsorglicher Austausch bereits belasteter, jedoch noch funktionsfähiger Elemente in sinnvoller Weise nicht möglich ist.

Zur Störmeldung von Überspannungsschutzgeräten, die beispielsweise Gasentladungsableiter enthalten, ist es außerdem bekannt, diese über eine thermische Auslösevorrichtung auf mögliche Temperaturüberschreitungen zu überwachen.

In der DE 101 34 752 A1 wird in diesem Sinne ein Auslösemechanismus beschrieben, wobei durch das Schmelzen eines dort vorhandenen Lotes im Falle einer Überlastung des Gasentladungsableiters eine Fehlerüberwachung realisiert wird.

Gemäß DE 199 07 319 A1 oder EP 0 755 582 B1 wird erläutert, wie ein thermischer Auslösemechanismus mit einem Signalisierungskontakt versehen werden kann, um eine Anzeige des Fehlerzustands mit Fernmeldeeigenschaften zu ermöglichen.

Bei der DE 39 08 236 A1 handelt es sich um eine Fehlerauslösung und Anzeige über temperaturabhängige, sogenannte PTC-Widerstände, die bei einer bestimmten Erwärmung hochohmig werden und eine optische oder akustische Anzeige auslösen können. Nachteilig ist hier, daß die Energie für die akustische oder optische Anzeige aus dem Stromkreis entnommen werden muß, in dem das Überspannungsschutzgerät angeordnet ist. Eine Fehlerfernmeldung ist bei dieser Lösung des Standes der Technik nicht möglich.

In elektrischen Anlagen sind Revisionen in gewissen Zeitabständen durchzuführen, bei denen alle Anlagenkomponenten einer Überprüfung zu unterziehen sind.

Überspannungsschutzgeräte, die keine Meldevorrichtung bezüglich ihres aktuellen Funktionsstatus besitzen, müssen demontiert werden und sind diskret mit einem Meßgerät zu untersuchen. Zur Dokumentation der Revision in Anlagen mit hohen Sicherheitsanforderungen, z.B. in Kraftwerken oder in Industrieanlagen der Petrochemie, ist darüber hinaus eine Protokollierung der Überprüfung mit Darstellung der einzelnen Überprüfungsschritte und -ergebnisse erforderlich.

Am Markt derzeit verfügbare Überspannungsschutzgeräte mit einer Fehleranzeige am Gerät, beispielsweise das steckbare Netz-Überspannungsschutzgerät VALVETRAB MS der Firma Phoenix Contact GmbH & Co. KG ermöglicht zwar eine Kontrolle vor Ort oder eine Fehlermeldung, es ist jedoch nicht erkennbar, ob das Schutzelement im jeweiligen Überspannungsschutzgerät bereits einmal in einen Grenzbereich der Belastung gelangte, ohne jedoch vollständig auszufallen. Außerdem ist beim Stand der Technik eine automatisierte Protokollierung nicht möglich bzw. wird nicht unterstützt.

Aus der EP 0 867 896 A1 ist gemäß Oberbegriff des Anspruchs 1, eine Überspannungsschutzvorrichtung bekannt, die ein schienenmontierbares Basisteil mit elektrischen Anschlussklemmen sowie ein auswechselbares Einsteckteil mit mindestens einem Schutzelement und einer Fehlererkennungseinheit aufweist, welche mit einer Defektanzeige in Wirkverbindung steht. Die Defektanzeige umfasst ein im Fenster des Einsteckteils erkennbares optisches Anzeigeelement.

Bei der vorbekannten EP 0 867 896 A1 wird bei einer Ausführungsform vorgeschlagen, zwei Überspannungsschutzelemente, nämlich Varistoren, in einem Gehäuse, durch eine Trennwand separiert unterzubringen, wobei jedes der Überspannungsschutzelemente mit einem optischen Anzeigeelement in Verbindung steht, wodurch der Ausfall bereits eines der Elemente erkennbar ist.

Aus dem Vorstehenden ist es daher Aufgabe der Erfindung, einen weiterentwickelten Überspannungsableiter, umfassend ein schienenmontierbares Basisteil mit elektrischen Anschlußklemmen sowie ein auswechselbares Einsteckteil mit mindestens einem Schutzelement und einer Fehlererkennungseinheit anzugeben, welche mit einer Defektanzeige in Wirkverbindung steht, und wobei die Überprüfung und Überwachung des Zustands eines derartigen Überspannungsableiters, respektive ein sinnvoller-Austausch je nach historischer Belastungssituation in einfacher und insgesamt ökonomischer Weise durchführbar ist.

Die Lösung der Aufgabe der Erfindung erfolgt durch einen Überspannungsableiter gemäß Merkmalskombination des Anspruchs 1, wobei die Unteransprüche mindestens zweckmäßige Ausgestaltungen und Weiterbildungen darstellen.

Bei dem erfindungsgemäßen Überspannungsableiter, umfassend ein schienenmontierbares Basisteil mit elektrischen Anschlußklemmen sowie ein auswechselbares Einsteckteil mit mindestens einem Schutzelement und einer Fehlererkennungseinheit, welche mit einer Defektanzeige in Wirkverbindung steht, wobei die Defektanzeige ein Fenster im Gehäuse des Einsteckteils und ein optisches Anzeigeelement umfaßt, ist die Fehlererkennungseinheit mehrstufig ausgebildet. Konkret erfaßt die Fehlererkennungseinheit einerseits mehrfache, den thermischen Belastungsbereich des Schutzelements erreichende Überspannungen, die allerdings nicht zu einem Totalausfall der Gesamtanordnung führen. Andererseits ermittelt die Fehlererkennungseinheit eine, zum sofortigen Ausfall des Schutzelements führende Überspannung.

Die Funktion des oder der Schutzelemente noch nicht beeinträchtigende mehrfache Belastungen werden durch einen ersten Farbübergang und eine zum Totalausfall führende Belastung des Schutzelements wird durch einen zweiten Farbübergang des optischen Anzeigeelements dargestellt.

In bevorzugter Ausgestaltung der Erfindung ist der Farbübergang analog einer Ampelanzeige realisiert. Hier wird von Grün, Schutzelement voll funktionsfähig, über Gelb, Austausch des Schutzelements empfohlen, zu Rot, Schutzelement defekt, sofortiger Austausch notwendig, umgeschaltet.

In einer weiteren Ausgestaltung der Erfindung sind im Einsteckteil zwei Schutzelemente sowie eine Umschalteinrichtung vorgesehen.

Bei einem Erreichen der Belastungsgrenze des einen (ersten) Schutzelements wird dann auf ein anderes (zweites) Schutzelement umgeschaltet und es wird dieser Umschaltvorgang durch den ersten Farbübergang signalisiert.

Bei einer regelmäßigen Wartung kann dann erkannt werden, daß das betreffende Schutzelement schon einmal bestimmten kritischen Belastungen ausgesetzt war, an sich zwar noch funktionsfähig ist und seine Schutzfunktion weiter erfüllt, jedoch höchst vorsorglich ein Austausch empfehlenswert ist.

Bei Erreichen der Belastungsgrenze des zweiten Schutzelements der vorbeschriebenen Anordnung mit mehreren, über eine Umschalteinrichtung verbundenen Schutzelementen findet dann der zweite Farbübergang statt, welcher symbolisiert, daß der gesamte Überspannungsableiter nicht mehr funktionsfähig ist und ein sofortiger Austausch vorgenommen muß.

In einer weiteren Ausführungsform der Erfindung ist die Fehlererkennungseinheit über einen im Gehäuse befindlichen RFID-Transponder ausles- und abfragbar, wobei der RFID-Transponder als passiver Transponder mit bevorzugt induktiv gekoppelter Spannungsversorgung ausgeführt ist und eine Identifikationsschaltung mit Speicherfunktion aufweist, welche herstellungs- und anwendungsspezifische Informationen sowie Prüf- und Kenndaten enthält. Im Fehlerfall des Überspannungsschutzgeräts schließt die Fehlererkennungseinheit den Transponder-Antennenkreis kurz oder unterbricht diesen Kreis. Alternativ kann durch Zu- oder Abschalten von Antennenspulenwindungen oder Schwingkreiskapazitäten der Schwingkreis gezielt verstimmt werden.

Die Fehlererkennungseinheit ist mindestens eine temperaturabhängige Schalteinrichtung, insbesondere eine Thermosicherung, welche dem jeweiligen Überspannungsschutzelement des Überspannungsschutzgeräts, thermisch in Kontakt stehend, zugeordnet ist. In an sich bekannter Weise kann die Thermosicherung mit einem vorgespannten Federelement in Verbindung stehen, welches den jeweiligen Farbübergang durch Verschieben eines mechanischen Elements, das der optischen Anzeige dient, realisiert.

Für das Erkennen eines Fehlerzustands wird auf die Erwärmung des oder der Schutzelemente bei maximal zulässiger Verlustleistung abgestellt. Für den ersten Farbübergang kann ein geringerer Wert als die maximal zulässige Stoßstrombelastbarkeit vorgegeben werden.

Bei einer Umschalteinrichtung mehrerer Schutzelemente wird bei beiden Elementen der jeweilige Farbübergang in Abhängigkeit vom Erreichen der maximal zulässigen Belastbarkeit eingeleitet.

Der vorerwähnte RFID-Transponder kann auf einer Leiterplatte angeordnet werden, wobei die Antenne des Transponders als Rahmenantenne entlang der Außenrandbereiche der Leiterplatte ausführbar ist.

Zwischen den Antennenspulen-Anschlußenden oder zwischen einem Antennenspulen-Anschlußende und dem zugehörigen Eingang der Identifikationsschaltung ist die Fehlererkennungseinheit auf der Leiterplatte in Form mindestens einer temperaturabhängigen Schalteinrichtung angeschlossen.

Über ein Handlesegerät besteht die Möglichkeit, die Funktion des RFID-Transponders abzufragen, gegebenenfalls im Transponder-Speicherchip abgelegte Daten auszulesen und je nach Zustandskontrollergebnis in Verbindung mit der Signalisierung über den ersten Farbübergang einen Austausch des jeweiligen Überspannungsschutzgeräts vorzunehmen.

Weiter ausgestaltend kann der RFID-Transponder als induktiv gekoppelter Transponder mit zusätzlichem Sensor zur Erfassung physikalischer Größen, die für den Zustand des oder der Schutzelemente im Überspannungsschutzgerät relevant sind, ausgeführt werden.
Konkret kann hier der Transponder einen Temperatursensor zur Erfassung der Temperatur und damit der Belastung des oder der Schutzelemente umfassen.

Die Erfindung soll nachstehend anhand eines Ausführungsbeispiels sowie unter Zuhilfenahme einer Figur näher erläutert werden.

Die Figur zeigt hierbei verschiedene Darstellungen des erfindungsgemäßen Überspannungsableiters mit unterschiedlicher Fehlersignalisierung.

Der jeweils dargestellte Überspannungsableiter umfaßt ein schienenmontierbares Basisteil 1 mit stirnseitig angeordneten elektrischen Anschlußklemmen sowie unterseitig vorgesehenen Mitteln zur Hutschienenmontage.

Das Basisteil 1 nimmt ein Einsteckteil 2 auf, welches mindestens ein, jedoch bevorzugt zwei Schutzelemente (nicht gezeigt) und eine Fehlererkennungseinheit umfaßt.

Die Fehlererkennungseinheit steht mit einer Defektanzeige in Wirkverbindung. Die Defektanzeige ist als Fenster 3 im Gehäuse des Einsteckteils 2 in Verbindung mit einem unterhalb des Fensters befindlichen optischen Anzeigeelement ausgeführt.

Dann, wenn der Überspannungsableiter mit den im Einsteckteil befindlichen Schutzelementen voll funktionsfähig ist, erscheint im Fenster 3 des Gehäuses des Einsteckteils 2 eine bevorzugt grüne Farbdarstellung (linke Abbildung gemäß Figur).

Dann, wenn eine mehrfache, den Belastungsbereich des Schutzelements erreichende Überspannung vorlag oder eines von mehreren Schutzelementen bereits ausgefallen ist, findet ein Farbwechsel im Fenster 3 statt, und zwar bevorzugt von grün nach gelb (mittlere Abbildung der Figur).

Wenn ein Totalausfall des oder der Schutzelemente über die Fehlererkennungseinheit festgestellt wurde, findet ein zweiter Farbübergang im Fenster innerhalb des Gehäuses des Einsteckteils 2 statt, und zwar entweder unmittelbar von grün nach rot oder von gelb nach rot (rechte Abbildung gemäß Figur).

Wie oben erläutert, wird der Farbübergang analog einer Ampelanzeige von grün, Schutzelement voll funktionsfähig, über gelb, Austausch des Schutzelements empfohlen, zu rot, Schutzelement defekt, sofortiger Austausch, realisiert.

Bei einer Ausführungsvariante der Erfindung sind im Einsteckteil zwei Schutzelemente sowie eine Umschalteinrichtung angeordnet.

Beim Erreichen der Strombelastbarkeitsgrenze des ersten Schutzelements und gegebenenfalls vorliegender thermischer Überlastung dieses wird auf das zweite Schutzelement umgeschaltet. Diese Umschaltung vom ersten auf das zweite Schutzelement wird durch den ersten Farbübergang dargestellt.

Beim Erreichen der Überlastungsgrenze auch des zweiten Schutzelements findet dann der erwähnte zweite Farbübergang (Totalausfallanzeige) statt.

## Patentansprüche

1. Überspannungsableiter, umfassend ein schienenmontierbares Basisteil mit elektrischen Anschlußklemmen sowie ein auswechselbares Einsteckteil mit mindestens einem Schutzelement und einer Fehlererkennungseinheit, welche mit einer Defektanzeige in Wirkverbindung steht, wobei die Defektanzeige ein Fenster im Gehäuse des Einsteckteils und ein optisches Anzeigeelement umfasst, sowie die Fehlererkennungseinheit mehrstufig ausgebildet ist und einerseits mehrfache, den thermischen Belastungsbereich des Schutzelements erreichende Überspannungen und andererseits eine zum sofortigen Ausfall des Schutzelements führende Belastung erfasst,
**dadurch gekennzeichnet, dass**
die Funktion des Schutzelements insgesamt noch nicht beeinträchtigende mehrfache Belastungen durch einen ersten Farbübergang und einen zum Totalausfall führende Belastung des Schutzelements durch einen zweiten Farbübergang des optischen Anzeigeelements dargestellt ist.

2. Überspannungsableiter nach Anspruch 1,
**dadurch gekennzeichnet, daß**
der Farbübergang analog einer Ampelanzeige von grün, Schutzelement voll funktionsfähig, über gelb, Austausch des Schutzelements empfohlen, zu rot, Schutzelement defekt, sofortiger Austausch, realisiert ist.

3. Überspannungsableiter nach einem der vorangegangenen Ansprüche,
**dadurch gekennzeichnet, daß**
die Fehlererkennungseinheit über einen im Gehäuse befindlichen RFID-Transponder ausles- und abfragbar ist, wobei der RFID-Transponder als passiver Transponder mit induktiv gekoppelter Spannungsversorgung ausgeführt ist und eine Identifikationsschaltung mit Speicherfunktion aufweist, welche herstellungs- und anwendungsspezifische Informationen sowie Prüf- und Kenndaten enthält, wobei im Fehlerfall des Überspannungsschutzgeräts die Fehlererkennungseinheit den Transponder-Antennenkreis kurzschließt oder unterbricht oder durch Zu- oder Abschalten von Antennenspulenwindungen oder Schwingkreiskapazitäten den Schwingkreis gezielt verstimmt.

4. Überspannungsableiter nach Anspruch 3,
**dadurch gekennzeichnet, daß**
die Fehlererkennungseinheit mindestens eine temperaturabhängige Schalteinrichtung, insbesondere eine Thermosicherung umfaßt, welche dem jeweiligen Überspannungsschutzelement des Überspannungsschutzgeräts, thermisch in Kontakt stehend, zugeordnet ist.

5. Überspannungsableiter nach Anspruch 3 oder 4,
**dadurch gekennzeichnet, daß**
für das Erkennen eines Fehlerzustands auf die Erwärmung des oder der Schutzelemente bei maximal zulässiger Stoßstrombelastbarkeit abgestellt wird.

6. Überspannungsableiter nach einem der Ansprüche 3 bis 5,
**dadurch gekennzeichnet, daß**
der RFID-Transponder auf einer Leiterplatte angeordnet und die Antenne des Transponders als Rahmenantenne entlang der Außenrandbereiche der Leiterplatte ausgeführt ist.

## Claims

1. A surge arrester, comprising a rail-mountable base part with electrical connection terminals and an exchangeable plug-in part having at least one safety element and an error detection unit operatively connected to a defect display, wherein the defect display comprises a window in the housing of the plug-in part and an optical display element and the error detection unit is configured to include multiple stages and detects, on the one hand, multiple overvoltages reaching the thermal load range of the safety element, and, on the other hand, a load resulting in the immediate failure of the safety element,
**characterized in that**
multiple loads altogether not yet affecting the function of the safety element are represented by a first color transition and a load of the safety element resulting in the total failure is represented by a second color transition of the optical display element.

2. A surge arrester according to claim 1,
**characterized in that**
the color transition is realized analogously to a traffic light indication, from green, safety element fully functional, via yellow, exchange of safety element recommended, to red, safety element defect, immediate exchange.

3. A surge arrester according to one of the preceding claims,
**characterized in that**
the error detection unit can be read out and inquired by means of an RFID transponder disposed in the housing, wherein the RFID transponder is configured as a passive transponder with an inductively coupled power supply and includes an identification circuit with a memory function containing production-specific and application-specific information as well as test data and characteristic data, wherein, in the event of an error of the surge arrester, the error detection unit short-circuits or interrupts the transponder antenna circuit or deliberately detunes the oscillating circuit by switching in or off antenna coil windings or oscillating circuit capacities.

4. A surge arrester according to claim 3,
**characterized in that**
the error detection unit comprises at least one temperature-dependent switching device, especially a thermal safety device, allocated to the respective surge arrester element of the surge arrester in thermal contact.

5. A surge arrester according to claim 3 or 4,
**characterized in that**
the detection of an error condition is based on the temperature rise of the safety element(s) at a maximum permissible surge current carrying capacity.

6. A surge arrester according to one of claims 3 to 5,
**characterized in that**
the RFID transponder is arranged on a circuit board and that the antenna of the transponder is configured as a frame antenna along the outer peripheral areas of the circuit board.

## Revendications

1. Dérivateur de surtensions, comprenant une partie de base pouvant être montée sur rail avec des bornes de raccordement électriques ainsi qu'une partie enfichable interchangeable comportant au moins un élément de protection et une unité de reconnaissance d'erreur, laquelle est en liaison d'action avec un affichage de défauts, ledit affichage de défauts comprenant une fenêtre dans le boîtier de la partie enfichable et un élément d'affichage optique, et l'unité de reconnaissance d'erreur est réalisée à plusieurs étages qui détectent d'une part une multiplicité de surtensions qui atteignent la zone de charge thermique de l'élément de protection et d'autre part une charge qui mène à une défaillance immédiate de l'élément de protection,
**caractérisé en ce que**
des multiples charges qui n'affectent pas encore globalement la fonction de l'élément de protection sont représentées par une première transition de phase, et une charge de l'élément de protection menant à une défaillance totale est représentée et par une seconde transition de couleur.

2. Dérivateur de surtensions selon la revendication 1, **caractérisé en ce que** la transition de couleur est réalisée de façon analogue à des feux de circulation allant de la couleur verte, signifiant que l'élément de protection est entièrement fonctionnel, via la couleur jaune, signifiant que l'échange de l'élément de protection est recommandé, jusqu'à la couleur rouge, signifiant que l'élément de protection est défectueux et doit être immédiatement échangé.

3. Dérivateur de surtensions selon l'une des revendications précédentes, **caractérisé en ce que** l'unité de reconnaissance d'erreur est susceptible d'être lue ou interrogée via un transpondeur RFID qui se trouve dans le boîtier, ledit transpondeur RFID étant réalisé sous forme de transpondeur passif avec alimentation de tension par couplage inductif et comporte un circuit d'identification avec fonction mémoire, laquelle contient des informations spécifiques au fabricant et spécifiques à l'application, ainsi que des données de contrôle et des données caractéristiques, et en cas d'erreur de l'appareil de protection anti-surtension, l'unité de reconnaissance d'erreur met en court-circuit le circuit antenne du transpondeur ou l'interrompt, ou désaccorde de façon ciblée le circuit oscillant par mise en circuit/hors circuit d'enroulements du bobinage d'antenne ou de capacités du circuit oscillant.

4. Dérivateur de surtensions selon la revendication 3, **caractérisé en ce que** l'unité de reconnaissance d'erreur comprend au moins un système de commutation en fonction de la température, en particulier une protection thermique, qui est associé à l'élément de protection anti-surtension respectif de l'appareil de protection anti-surtension, en contact thermique avec celui-ci.

5. Dérivateur de surtensions selon la revendication 3 ou 4, **caractérisé en ce que**, pour la reconnaissance d'un état d'erreur, il est basé sur le réchauffement du ou des élément(s) de protection lors de l'application d'un courant de pointe maximal admissible.

6. Dérivateur de surtensions selon l'une des revendications 3 à 5, **caractérisé en ce que** le transpondeur RFID est agencé sur une carte à circuits imprimés, et l'antenne du transpondeur est réalisée sous la forme d'antenne en cadre le long des zones de bordure extérieure de la carte à circuits imprimés.
